# EUROPÄISCHE PATENTSCHRIFT

(11) **EP 0 395 045 B1**
(45) Veröffentlichungstag und Bekanntmachung des Hinweises auf die Patenterteilung: **28.10.1992**
(21) Anmeldenummer: 90107918.6
(22) Anmeldetag: 26.04.1990
(51) Int. Cl.: B61F 5/16, B61F 5/24, B61F 5/36

(54) **Verbindung von Laufwerk und Wagenbrücke eines Schienenfahrzeugs**
Linkage between the running gear and the frame of a railway vehicle
Liaison entre le train de roulement et le châssis d'un véhicule ferroviaire

(30) Priorität: 28.04.1989 DE 3914095
(43) Veröffentlichungstag der Anmeldung: 31.10.1990
(73) Patentinhaber: ABB HENSCHEL WAGGON UNION GmbH, D-13509 Berlin (DE)
(72) Erfinder: Ahlborn, Günter, Dipl.Ing., D-5900 Siegen 21 (DE); Lohmann, Alfred, Dipl.Ing., D-5900 Siegen-Eisern (DE); Kampmann, Gerhard, D-5902 Netphen 2 (DE); Büdenbender, Herbert, D-5902 Netphen 2 (DE); Hainitz, Helmut, Dipl.-Ing., A-1010 Wien (AT)
(74) Vertreter: Rupprecht, Klaus, Dipl.-Ing.

(56) Entgegenhaltungen:
- DE-A- 1 933 567
- DE-A- 2 100 616
- GB-A- 278 901

## Beschreibung

Die Erfindung betrifft die Verbindung von Laufwerk und Wagenbrücke eines Schienenfahrzeuges, wobei das Laufwerk mindestens zwei über Achslager in einem Laufwerkrahmen eingespannte Radsätze aufweist und mit der Wagenbrücke lediglich über seitlich am Laufwerkrahmen angeordnete Blatttragfedern und Schakengehänge drehzapfenlos verbunden ist und zwischen Laufwerkrahmen und Wagenbrücke eine Reib-Drehhemmung angeordnet ist.

Laufwerke für Schienenfahrzeuge benötigen für höhere Geschwindigkeiten zur Laufstabilisierung eine Drehhemmung zwischen Laufwerk und Wagenbrükke. Bei Eisenbahnfahrzeugen für den Güterverkehr ist diese Drehhemmung in der Regel als mechanisch wirkende Reib-Drehhemmung, beispielsweise durch die DE-PS 28 42 211 vorbekannt, ausgebildet. Bei dieser Art der Drehhemmung, die durch eine teilweise Abstützung des Wagengewichtes über die federnd ausgebildete Drehhemmung auf den Laufwerken zur Wirkung gelangt, kommt es bei leichten Wagenbrücken zu einer erheblichen Entlastung der Federschaken und damit zu einer ungünstigen Laufwerksführung infolge zu geringer Rückstellwirkung, fehlender Reibung in der Reib-Drehhemmung und der Gefahr der vollständigen Schakenentlastung beim dynamischen Ausfedern der Wagenbrücke, verbunden mit eventuellem Verschleiß durch Schlagbewegungen zwischen Schake, Schakenstein und Federbolzen.

Die Aufgabe vorliegender Erfindung bestand darin die Verbindung zwischen Laufwerk und Wagenbrücke eines mit einer Reib-Drehhemmung ausgestatteten Schienenfahrzeugs so zu gestalten, daß auch bei teilweise oder ganz entlasteter Achse oder der Achsaufhängung die Blatttragfedern des Laufwerks und damit die Schakenaufhängung so stark belastet wird, daß eine ausreichende Rückstellwirkung und eine genügend große Drehhemmung des Laufwerks erhalten bleibt.

Diese Aufgabe der Erfindung wird bei einem Schienenfahrzeug der eingangs genannten Art dadurch gelöst, daß zwischen Laufwerkrahmen und Wagenbrücke eine diese gegeneinander verspannende Feder angeordnet ist, die umgekehrt proportional zur Belastung der Blatttragfedern des Laufwerks beaufschlagt ist. Erfindungsgemäß ist hierbei die Feder am Laufwerkrahmen, einem Verbindungsträger zwischen zwei Laufwerkrahmen oder an der Wagenbrücke gelagert, wobei die Beaufschlagung der Feder über ein Pendel erfolgt, das seinerseits an der Wagenbrücke beziehungsweise am Laufwerkrahmen oder dem Verbindungsträger zwischen zwei Laufwerkrahmen pendelnd gelagert ist. Durch diese erfindungsgemäße Verbindung von Laufwerk und Wagenbrücke mittels der diese gegeneinander verspannenden Feder wird auf die Blatttragfedern des Laufwerks ein höheres Wagenbrückengewicht simuliert. Da die Kraft dieser Feder bei sinkender Belastung der Laufwerksfedern ansteigt, bleibt die Belastung der Blatttragfedern des Laufwerks und damit die Belastung der Blatttragfederaufhängung (Schaken) in ausreichender Höhe erhalten. Eine genügend große Rückstellwirkung zwischen Wagenbrücke und Laufwerk über die Schakenaufhängung der Blatttragfeder ist somit gewährleistet. Weiter ist gewährleistet, daß die Reib-Drehhemmung zwischen Wagenbrücke und Laufwerk stets in ausreichender Höhe erhalten bleibt.

Gemäß der Erfindung ist das Pendel an der Feder einerseits und an seinem Gegenlager an der Wagenbrücke, an dem Laufwerk oder dem Verbindungsträger andererseits in Kugelkalotten gelagert. Durch die Lagerung des Pendels in Kugelkalotten werden horizontale Bewegungen zwischen Laufwerk und Wagenbrücke zwängungsfrei gewährleistet.

Die Kugelkalotten sind gemäß der Erfindung mit federnden und eine Rückstellkraft bewirkenden Gummi-Metallelementen versehen. Diese 30 Gummi-Metallelemente der Kugelkalotten bewirken vorteilhaft eine zusätzliche Rückstellkomponente und eine Anpassung der gesamten Verbindung an die Federbewegung zwischen Wagenbrücke und Laufwerk.

Gemäß einem Ausführungsbeispiel der Erfindung ist die Feder als Blatttragfeder ausgebildet, die seitlich geführt und längs begrenzt beweglich gelagert ist.

Einzelheiten der Erfindung sind anhand eines Ausführungsbeispiels in der Zeichnung erläutert.

Es zeigen
Fig. 1 Die Seitenansicht eines Laufwerks unter einem Schienenfahrzeug mit einer Verbindung gemäß der Erfindung in schematischer Darstellung.
Fig. 2 Die Verbindung von Laufwerk und Wagenbrücke eines Schienenfahrzeuges gemäß der Erfindung, dargestellt an einer aus einem zweiachsigen und einem dreiachsigen Drehgestell bestehenden Laufwerksgruppe unter einer Wagenbrücke im vertikalen Längsschnitt, in schematischer Darstellung.
Fig. 3 Den Schnitt nach Linie III-III der Fig. 2.
Fig. 4 Die Einzelheit "A" der Fig. 2 im vertikalen Längsschnitt in vergrößerter Darstellung.

Bei dem in der Zeichnung dargestellten Ausführungsbeispiel der Erfindung ist die Verbindung von Laufwerk und Wagenbrücke eines Schienenfahrzeuges an einer unter einer Wagenbrücke 1 angeordneten, aus einem zweiachsigen Laufwerk 2 und einem dreiachsigen Laufwerk 3 bestehenden Laufwerkgruppe dargestellt. Die Laufwerke 2 und 3 weisen außen an ihrem Laufwerkrahmen 4 bzw. 5 längs gelagerte Blatttragfedern 6 auf und sind lediglich über diese und Schakengehänge 7 mit der Wagenbrücke 1 verbunden. Zwischen Laufwerkrahmen 4 und 5 und Wagenbrücke 1 sind federnd Reib-Drehhemmungen 8 angeordnet. Das zweiachsige Laufwerk 2 und das dreiachsige Laufwerk 3 sind mittels eines Verbindungsträgers 9, der gelenkig an einem Querträger 4a des zweiachsigen Laufwerks 2 und einem Querträger 5a des 3achsigen Laufwerks 3 gelagert ist, miteinander verbunden. Mittig unter dem Verbindungsträger 9 ist eine Parabelfeder 10 in Führungen 11 unter dem Verbindungsträger 9 seitlich geführt und längsbeweglich gelagert. Die Parabelfeder 10 und der Verbindungsträger 9 weisen in ihrer Längsmitte einen Durchbruch 12 bzw. 13 auf, durch die ein vertikal angeordnetes Pendel 14 geführt ist. Das Pendel 14 ist mit seinem oberen Ende in einer an der Wagenbrücke 1 angeordneten Kugelkalotte 15 pendelnd gelagert. Mit seinem unteren Ende ist das Pendel 14 auf der Unterseite der Parabelfeder 10 ebenfalls in einer Kugelkalotte 16 pendelnd gelagert. Die Kugelkalotten 15 und 16 weisen Gummi-Metallelemente 17 und 18 auf, die kalottenförmig ausgebildet sind. Die Parabelfeder 10 ist neben ihren seitlichen Führungen 11 unter dem Verbindungsträger 9 nahe den Längsenden der Parabelfeder 10 auch in ihrer Längsmitte seitlich in Führungen 19 des Verbindungsträgers 9 geführt.

Die Länge des Pendels 14 ist so bemessen, daß die Parabelfeder 10 bei leerem Fahrzeug mit einer definierten Vorspannung versehen ist. Beim horizontalen Ausschwenken des Laufwerks oder der Laufwerksgruppe gegenüber der Wagenbrücke kann dieses über die Aufhängung des Pendels in den Kugelkalotten 15 und 16 zwängungsfrei, jedoch durch die Gummi-Metallelemente 17 und 18 mit einer definierten Rückstellkraft erfolgen.

Beim Entlasten des Laufwerks wird über die Parabelfeder 10 stets eine federnde Verspannung zwischen Wagenbrücke und Laufwerk oder Laufwerksgruppe erhalten, die zur Wirksamkeit der zwischen Laufwerk und Wagenbrükke angeordneten Reib-Drehhemmung erforderlich ist.

Die erfindungsgemäße Verbindung von Laufwerk und Wagenbrücke ist sowohl zwischen einem einzelnen Laufwerk und einer Wagenbrücke als auch zwischen Laufwerkskombinationen und der Wagenbrücke oder zwischen Laufwerken und einer Zwischenbrücke oder zwischen einer Zwischenbrücke und der Wagenbrücke denkbar. Es ist auch weiter denkbar, daß die Feder 10 der Verbindung als Gummi- oder Schraubenfeder oder einem anderen Federelement besteht. Hierbei ist weiter denkbar, daß gemäß der Erfindung eine oder mehrere Federn 10 angeordnet sind.

## Patentansprüche

1. Verbindung von Laufwerk (4, 5) und Wagenbrücke (1) eines Schienenfahrzeuges, wobei das Laufwerk mindestens zwei über Achslager in einem Laufwerkrahmen eingespannte Radsätze aufweist und mit der Wagenbrücke lediglich über seitlich am Laufwerkrahmen angeordnete Blatttragfedern (6) und Schakengehänge (7) drehzapfenlos verbunden ist und zwischen Laufwerkrahmen und Wagenbrücke eine Reib- und Drehhemmung (8) angeordnet ist, dadurch gekennzeichnet, daß zwischen Laufwerkrahmen (4 und 5) und Wagenbrücke (1) eine diese gegeneinander verspannende Feder (10) angeordnet ist, die umgekehrt proportional zur Belastung der Blatttragfedern (6) des Laufwerks (2 und 3) beaufschlagt ist.

2. Verbindung nach Anspruch 1, dadurch gekennzeichnet, daß die Feder (10) am Laufwerkrahmen (4 oder 5), einem Verbindungsträger (9), zwischen zwei Laufwerkrahmen (4 und 5) oder an der Wagenbrücke (1) gelagert ist und daß die Beaufschlagung der Feder (10) über ein Pendel (14) erfolgt, das seinerseits an der Wagenbrücke (1) bzw. am Laufwerkrahmen (4 oder 5) oder dem Verbindungsträger (9) zwischen zwei Laufwerkrahmen (4 und 5) pendelnd gelagert ist.

3. Verbindung nach den Ansprüchen 1 und 2, dadurch gekennzeichnet, daß das Pendel (14) an der Feder (10) einerseits und an seinem Gegenlager an der Wagenbrücke (1), an dem Laufwerk (4 oder 5) oder dem Verbindungsträger (9) andererseits in Kugelkalotten (15 und 16) gelagert ist.

4. Verbindung nach den Ansprüchen 1 bis 3, dadurch gekennzeichnet, daß die Kugelkalotten (15 und 16) federnde und eine Rückstellkraft bewirkende Gummi-Metallelemente (17 und 18) aufweisen.

5. Verbindung nach den Ansprüchen 1 bis 4, dadurch gekennzeichnet, daß die Feder (10) aus einer Blattfeder besteht, die seitlich geführt und längs begrenzt beweglich gelagert ist.

## Claims

1. Connection between the running gear (4, 5) and underframe (1) of a rail vehicle, the running gear having at least two wheel sets mounted in a running-gear frame by means of axle bearings and being connected in a pivotless manner to the underframe solely by means of leaf suspension springs (6) and shackle hangers (7) arranged laterally on the running-gear frame, and a friction and rotation retarder (8) being arranged between the running-gear frame and underframe, characterised in that there is arranged between the running-gear frame (4 and 5) and underframe (1) a spring (10) which braces these relative to one another and which is subjected to load in inverse proportion to the loading of the leaf suspension springs (6) of the running gear (2 and 3).

2. Connection according to Claim 1, characterised in that the spring (10) is mounted on the running-gear frame (4 or 5), on a connecting member (9), between two running-gear frames (4 and 5) or on the underframe (1), and in that the spring (10) is loaded by means of a pendulum (14) which is itself mounted in the manner of a pendulum on the underframe (1) or on the running-gear frame (4 or 5) or on the connecting member (9) between two running-gear frames (4 and 5).

3. Connection according to Claims 1 and 2, characterised in that the pendulum (14) is mounted in spherical bearings (15 and 16) on the spring (10), on the one hand, and on its counterbearing on the underframe (1), on the running gear (4 or 5) or on the connecting member (9), on the other hand.

4. Connection according to Claims 1 to 3, characterised in that the spherical bearings (15 and 16) have resilient rubber-metal elements (17 and 18) producing a restoring force.

5. Connection according to Claims 1 to 4, characterised in that the spring (10) consists of a leaf spring which is guided laterally and which is mounted so as to be longitudinally movable to a limited extent.

## Revendications

1. Liaison entre le train de roulement (4, 5) et le châssis (1) d'un véhicule sur rails, le train de roulement comportant au moins deux essieux montés par l'intermédiaire de boîtes d'essieu sur un châssis de train de roulement et étant lié au châssis de véhicule, sans pivot, uniquement par des ressorts de suspension à lames (6) et des anneaux de suspension (7) disposés sur le côté du châssis de véhicule et un dispositif d'arrêt (8) en rotation et de friction étant disposé entre le châssis de train de roulement et le châssis de véhicule, caractérisée par le fait qu'un ressort (10) est disposé entre le châssis de train de roulement (4 et 5) et le châssis de véhicule (1) et sollicite ceux-ci en direction l'un de l'autre, lequel ressort est soumis à une sollicitation inversement proportionnelle à la charge appliquée sur les ressorts de suspension à lames (6) du train de roulement (2 et 3).

2. Liaison selon la revendication 1, caractérisé par le fait que le ressort (10) est monté sur le châssis de train de roulement (4 ou 5), une traverse de liaison (9), entre deux châssis de train de roulement (4 et 5) ou sur le châssis de véhicule (1) et que le ressort (10) est sollicité par l'intermédiaire d'un pendule (14) qui, de son côté, est monté oscillant sur le châssis de véhicule (1) et le châssis de train de roulement (4 ou 5) ou la traverse de liaison (9) entre deux châssis de train de roulement (4 et 5).

3. Liaison selon les revendications 1 et 2, caractérisé par le fait que le pendule (14) est monté dans des calottes sphériques (15 et 16) sur le ressort (10) d'une part et sur son contre-palier sur le châssis de véhicule (1), le châssis de train de roulement (4 ou 5) ou la traverse de liaison (9) d'autre part.

4. Liaison selon les revendications 1 à 3, caractérisé par le fait que les calottes sphériques (15 et 16) comportent des éléments métal-caoutchouc (17 et 18) qui produisent une force de rappel.

5. Liaison selon les revendications 1 à 4, caractérisé par le fait que le ressort (10) est constitué par un ressort à lames qui est guidé latéralement et dont les déplacements sont limités dans la direction longitudinale.
